# EUROPÄISCHE PATENTSCHRIFT

(11) **EP 0 540 496 B1**
(45) Veröffentlichungstag und Bekanntmachung des Hinweises auf die Patenterteilung: **28.02.1996**
(21) Anmeldenummer: 92890229.5
(22) Anmeldetag: 28.10.1992
(51) Int. Cl.: B26D 1/00

(54) **Verfahren und Schneidaggregat zum Herstellen räumlicher Formstücke aus einem vorgefertigten Block eines grossporigen Materials**
Method and apparatus for cutting out three-dimensional parts from a block made from large-pore material
Méthode et appareil pour le découpage de produits tridimensionnels dans bloc en matière avec larges pores

(30) Priorität: 30.10.1991 AT 2156/91
(43) Veröffentlichungstag der Anmeldung: 05.05.1993
(73) Patentinhaber: GFM Gesellschaft für Fertigungstechnik und Maschinenbau Aktiengesellschaft, A-4403 Steyr (AT)
(72) Erfinder: Blaimschein, Gottfried, Dipl.-Ing., A-4403 Steyr (AT)
(74) Vertreter: Hübscher, Heiner, Dipl.-Ing.

(56) Entgegenhaltungen:
- EP-A- 0 410 780
- GB-A- 2 219 245

## Beschreibung

Die Erfindung bezieht sich auf ein Verfahren zum Herstellen räumlicher Formstücke aus großporigem Material, insbesondere Honeycomb, nach dem ein Block dieses Materials mit nebeneinander geführten Schnitten bestimmter Schnittbreite entlang von Tangentialebenen an die herzustellende Formstückoberfläche beschnitten wird, sowie auf ein Schneidaggregat zum Durchführen dieses Verfahrens.

In der Flugzeug- und Fahrzeugindustrie, aber auch im Geräte- und Maschinenbau werden in steigendem Ausmaß körperliche Werkstücke verarbeitet, die innerhalb einer tragenden Außenschicht aus faserverstärkten Kunststoffen einen Kern aus leichtem, vorzugsweise in einer zur Außenschicht normalen Richtung stabilem Material, wie Honeycomb, oder auch aus anderen porigen Materialien, wie Schaumstoff od. dgl., aufweisen. Diese formgebenden Kerne müssen daher als werkstückgerechte Formstücke vorbereitet sein, wozu diese Formstücke aus meist prismatischen Blöcken des Kernmaterials unter Einsatz von Schneidwerkzeugen, vor allem Bandsägen ausgeschnitten werden, welche Bandsagen aber nur eine recht mühsame und grobe Formgebung beim Schneiden erlauben. Darüber hinaus wurde auch schon vorgeschlagen, zum Beschneiden der Blöcke ein rotierendes Werkzeug zu verwenden, das aus einer Messerscheibe und einem darüber angeordneten Materialzerkleinerer besteht, um beim Ausschneiden der Formstücke gleichzeitig das Abfallmaterial zu zerkleinern und vom Abfall nicht behindert zu werden. Diese Werkzeuge führen allerdings aufgrund der Materialzerkleinerung zu einer beträchtlichen Staubentwicklung und erschweren die Abfallbeseitigung durch die Verwirbelung der Abfallstückchen.

Gemäß der EP-A 0 410 780 gibt es weiters ein Formgebungsverfahren für Werkstücke der Bau- und Möbelindustrie, wobei mit profilierten Werkzeugen während eines Längsvorschubes die Werkstückoberfläche, vorzugsweise in mehreren Schritten, bis zu Erreichen des gewünschten Endprofils abgearbeitet wird. Dadurch lassen sich jedoch nur Längsprofile herstellen und mit dem Materialabarbeiten erfolgt eine Zerspanung des ganzen Materialabfalles.

Der Erfindung liegt daher die Aufgabe zugrunde, diese Mängel zu beseitigen und ein Verfahren der eingangs geschilderten Art anzugeben, das eine saubere, maschinelle Herstellung der Formstücke erlaubt. Außerdem soll ein Schneidaggregat zum rationellen Durchführen dieses Verfahrens geschaffen werden.

Die Erfindung löst diese Aufgabe dadurch, daß der Block vor dem Tangentialschneiden oder während des Tangentialschneidens im wesentlichen entlang von Radialebenen zur Formstückoberfläche bis zur Formstückoberfläche hin eingeschnitten wird, wobei die Einschnitte der Länge nach etwa parallel zueinander und im Bereich der Formstückoberfläche mit einem der Schnittbreite der Tangentialschnitte entsprechenden Maximalabstand voneinander gezogen werden. Diese radialen Einschnitte bereiten den Block gewissermaßen für den Einsatz des Werkzeuges zum Tangentialschneiden vor, da die durch die Einschnitte gebildeten Pfade das einwandfreie Führen dieser Werkzeuge entlang der jeweiligen Tangentialebenen erlauben. Auch ohne eine Zerkleinerung des Abfalls ist es möglich, das Werkzeug entlang der Einschnitte durch den Block zu bewegen und den Formgebungsschnitt vorzunehmen, wobei gleichzeitig das Abfallmaterial, das durch die Einschnitte bereits in Streifen zerteilt ist, in Streifenstücken abgeschnitten wird und als gut handhabbarer, leicht zu beseitigender Abfall vorliegt. Es ist durchaus möglich, die radialen Einschnitte gleichzeitig mit den Tangentialschnitten vorzunehmen, genauso können die Radialschnitte aber auch vor dem Tangentialschneiden gezogen werden.

Großporiges Material läßt sich an und für sich nur schwer mit einem Messerschnitt teilen, doch wird zum Radial- und Tangentialschneiden ein mit Ultraschallfrequenz schwingendes Messer eingesetzt, kommt es zu ausgezeichneten Schnittleistungen und Schnittqualitäten. Zum rationellen Durchführen des Verfahrens eignet sich daher ein Schneidaggregat mit einer messerbestückten Sonotrode od. dgl., deren Messer einen in Schwingungsrichtung verlaufenden Schaftteil und einen daran angesetzten, quer zur Schwingungsrichtung verlaufenden Schneidteil aufweist, wobei sowohl der Schaftteil als auch der Schneidteil Schneiden bilden, und der Schneidteil aus einem länglichen, mittig am Schaftteil sitzenden Messerplättchen oder aus einer Scheibe mit rundumlaufender Schneide besteht, so daß mit diesem Messer gleichzeitig tangential und auch radial geschnitten werden kann. Das am Schaftteil sitzende Messerplättchen, wobei das Messerplättchen auch aufgebogene Enden bilden kann, oder die Scheibe mit rundumlaufender Schneide, wobei die Scheibe kreisförmig, aber auch elliptisch, nierenförmig od. dgl. sein kann, ergeben dabei zweckmäßige Messerformen. Durch eine entsprechende Schnittfuhrung dieses Messers lassen sich daher vom vorhandenen Block direkt die Formstückkonturen ausschneiden und während des Ausschneidens eines Formstückes wird sofort auch der Abfall in Streifen abgeschnitten. Selbstverständlich könnten die Radial- und Tangentialschnitte auch jeweils mit einem eigenen Messer vorgenommen werden, was dann ein Nacheinanderschneiden von Radial- und Tangentialschnitten erlaubt.

Ist die Schneide des Schaftteiles gegenüber der Schneide des Schneidteiles in Schneidrichtung zurückversetzt, wird das Abfallmaterial im Zuge des Messervorschubes durch den Tangentialschnitt bereichsweise schon vom verbleibenden Formstück gelöst, bevor der Radialschnitt erfolgt, so daß sich beim Abschneiden des Abfalls die Streifenstücke leichter seitlich aufspalten lassen und eine bessere Messerführung erreicht ist.

In der Zeichnung ist der Erfindungsgegenstand rein schematisch veranschaulicht, und zwar zeigen
- Fig. 1: ein erfindungsgemäßes Schneidaggregat beim Herstellen eines Formstückes in teilgeschnittener Seitenansicht und die
- Fig. 2 und 3: zwei Ausführungsbeispiele eines Messers für dieses Schneidaggregat jeweils im Schaubild.

Um Formstücke F aus Honeycomb od. dgl. rationell herstellen zu können, werden diese Formstücke F aus einem vorgefertigten Block B des Formstückmaterials ausgeschnitten, wozu ein Ultraschall-Schneidaggregat 1 mit einer messerbestückten Sonotrode 2 vorgesehen ist, das um zwei zueinander normale Drehachsen I, II drehverstellbar an einem nicht weiter dargestellten mehrachsen-gesteuerten Roboterarm 3 montiert ist, wodurch sich beliebige, auch einem räumlichen Schnittverlauf folgende Vorschubbewegungen ausführen lassen.

Wie in Fig. 1 veranschaulicht, wird das Formstück F durch nebeneinandergeführte Schnitte T bestimmter Schnittbreite entlang von Tangentialebenen an die herzustellende Formstückoberfläche aus dem Block B herausgeschnitten, wobei vor dem Tangentialschneiden oder während des Tangentialschneidens im wesentlichen entlang von Radialebenen zur Formstückoberfläche bis zur Formstückoberfläche hin Einschnitte R gezogen werden, die etwa parallel zueinander und im Tangentialschnittbereich mit einem der Tangentialschnittbreite entsprechenden Maximalabstand voneinander verlaufen. Dadurch wird Schritt für Schritt vom Block B unter gleichzeitigem Ausschneiden des Formstückes F der verbleibende Abfall in Form von Streifen A abgeschnitten.

Die radialen Einschnitte R können mit Hilfe des Ultraschall-Schneidaggregates 1 und einem üblichen Stichmesser vorgenommen werden, worauf dann mit einem speziellen Messer 4 die Tangentialschnitte T erfolgen. Dieses Messer 4 weist einen in Schwingrichtung verlaufenden Schaftteil 5 und einen endseitig daran angesetzten, querverlaufenden Schneidteil 6 auf, so daß es zum Einsatz des Schneidteiles 6 für den Tangentialschnitt T mit seinem Schaftteil 5 den radialen Einschnitten R entlang geführt werden kann. Der Schneidteil 6 besteht dabei, wie in Fig. 2 bei einem Messer 4a angedeutet, aus einem länglichen, mittig am Schaftteil 5a angesetzten Messerplättchen 6a, wobei die Enden 7 aufgebogen sein können. Wie in Fig. 3 angedeutet, ist auch ein Messer 4b einsetzbar, das eine zentrisch am Schaftteil 5b angesetzte Scheibe 6b als Schneidteil aufweist, so daß ein in alle Richtungen schneidfähiges Messer entsteht.

Um die radialen Einschnitte R gleichzeitig mit den Tangentialschnitten T durchführen zu können, lassen sich die Schaftteile 5a, 5b ebenfalls mit Schneiden 8 versehen, so daß jedes der Messer 4a, 4b eine quer zur Schwingungsrichtung verlaufende Schneide, sei es die längsverlaufende Schneide 9a des Messerplättchens 6a oder die rundumlaufende Schneide 9b der Scheibe 6b, und eine in Schwingungsrichtung verlaufende Schneide 8 des Schaftteiles 5a bzw. 5b besitzt und die gewünschten, zueinander senkrechten Schnitte ausführen kann. Ist dabei die Schaftteilschneide gegenüber der Schneidteilschneide in Schneidrichtung zurückversetzt, wie für das Messer 4b veranschaulicht, ergeben sich beim Abfallschneiden günstigere Spalteffekte und es ist eine exaktere Messerführung möglich.

## Patentansprüche

1. Verfahren zum Herstellen räumlicher Formstücke (F) aus großporigem Material, insbesondere Honeycomb, nach dem ein Block (B) dieses Materials mit nebeneinander geführten Schnitten (T) bestimmter Schnittbreite entlang von Tangentialebenen an die herzustellende Formstückoberfläche beschnitten wird, dadurch gekennzeichnet, daß der Block (B) vor dem Tangentialschneiden oder während des Tangentialschneidens im wesentlichen entlang von Radialebenen zur Formstückoberflache bis zur Formstückoberfläche hin eingeschnitten wird, wobei die Einschnitte (R) der Länge nach etwa parallel zueinander und im Bereich der Formstückoberfläche mit einem der Schnittbreite der Tangentialschnitte (T) entsprechenden Maximalabstand voneinander gezogen werden.

2. Schneidaggregat (1) zum Schneiden von großporigem Material, insbesondere Honeycomb, mit einer messerbestückten Sonotrode (2) od. dgl., deren Messer (4) einen in Schwingungsrichtung verlaufenden Schaftteil (5) und einen daran angesetzten, quer zur Schwingungsrichtung verlaufenden Schneidteil (6) aufweist, dadurch gekennzeichnet, daß sowohl der Schaftteil (5) als auch der Schneidteil (6) Schneiden (8, 9a; 9b) bilden, wobei der Schneidteil (6) aus einem länglichen, mittig am Schaftteil (5a) sitzenden Messerplättchen (6a) oder aus einer Scheibe (6b) mit rundumlaufender Schneide (9b) besteht.

3. Schneidaggregat nach Anspruch 2, dadurch gekennzeichnet, daß die Schneide (8) des Schaftteiles (5b) gegenüber der Schneide (9b) des Schneidteiles (6b) in Schneidrichtung zurückversetzt ist.

4. Schneidaggregat nach Anspruch 2, dadurch gekennzeichnet, daß das Messerplättchen (6a) aufgebogene Enden (7) bildet.

## Claims

1. A method of making three-dimensional shaped parts (F) of large-pore material, more particularly honeycomb, wherein a block (B) of said material is cut along planes tangential to the surface of the required shaped part, the said cuts (T) being made side by side at a specific depth, characterised in that before or during tangential cutting the block (B) is cut substantially along radial planes to and as far as the surface of the shaped part, the incisions (R) being made lengthwise substantially parallel to one another and in the region of the surface of the shaped part with a maximum distance from one another corresponding to the width of the tangential cuts (T).

2. A cutting unit (1) for cutting large-pore material, more particularly honeycomb, comprising a cutter-equipped sonotrode (2) or the like, the cutter (4) comprising a shank part (5) extending in the direction of vibration, followed by a cutting part (6) extending transversely of said direction, characterised in that the both the shank part (5) and the cutting part (6) form cutting edges (8, 9a; 9b), the cutting part (6) consisting of an elongate blade (6a) fitted centrally to the shank part (5a), or of a disc (6b) with a peripheral cutting edge (9b).

3. A cutting unit according to claim 2, characterised in that the cutting edge (8) of the shank part (5b) is set back from the cutting edge (9b) of the cutting part (6b) as considered in the cutting direction.

4. A cutting unit according to claim 2, characterised in that the blade (6a) forms bent-up ends (7).

## Revendications

1. Procédé de fabrication de pièces (F) tridimensionnelles en matériau à larges pores, en particulier du nid d'abeilles (honeycomb), selon lequel un bloc (B) de ce matériau est découpé avec des découpes (T) guidées les unes à côté des autres, ayant une largeur de découpe déterminée, le long de plans tangentiels à la surface à produire de la pièce, caractérisé en ce que le bloc (B) est découpé, avant découpage tangentiel ou pendant le découpage tangentiel, sensiblement le long de plans radiaux à la surface de la pièce, en pénétrant jusqu'à la surface de la pièce, les entailles (R) étant ménagées longitudinalement à peu près parallèlement les unes aux autres et, dans la zone de la surface de la pièce, avec un espacement maximal correspondant à la largeur de découpe tangentielle (T).

2. Groupe de découpage (1) pour découper du matériau à larges pores, en particulier du honeycomb, avec une sonotrode ou analogue (2) équipée d'une lame, dont la lame (4) présente une partie tige (5) s'étendant dans la direction dans l'oscillation et une partie coupante (6) montée dessus et s'étendant transversalement par rapport à la direction d'oscillation, caractérisé en ce que tant la partie tige (5) qu'également la partie coupante (6) constituent des tranchants (8, 9a; 9b), la partie coupante (6) étant constituée d'une plaquette formant lame (6a) allongée, placée centralement sur la partie tige (5a), ou bien d'un disque (6b) doté d'un tranchant (9b) en faisant le pourtour.

3. Groupe de découpage selon la revendication 2, caractérisé en ce que le tranchant (8) de la partie tige (5b) est en retrait dans la direction de découpage par rapport au tranchant (9b) de la partie coupante (6b).

4. Groupe de découpage selon la revendication 2, caractérisé en ce que la plaquette formant lame (6a) constitue des extrémités (7) pliées suivant un angle.
